# EUROPÄISCHE PATENTSCHRIFT

(11) **EP 0 853 577 B1**
(45) Veröffentlichungstag und Bekanntmachung des Hinweises auf die Patenterteilung: **14.04.1999**
(21) Anmeldenummer: 96945480.0
(22) Anmeldetag: 01.10.1996
(51) Int. Cl.: B63H 23/16, B63H 23/32, B63H 23/30

(54) **SCHIFFSANTRIEB MIT EINER ANTRIEBSMASCHINE UND DIREKT ANGETRIEBENER PROPELLERWELLE**
SHIP DRIVE WITH A DRIVING ENGINE AND A DIRECTLY DRIVEN PROPELLER SHAFT
PROPULSION DE NAVIRES AVEC UNE MACHINE MOTRICE ET UN ARBRE D'HELICE DIRECTEMENT ENTRAINE

(30) Priorität: 04.10.1995 DE 19536937; 10.06.1996 DE 19623914
(43) Veröffentlichungstag der Anmeldung: 22.07.1998
(73) Patentinhaber: A. FRIEDR. FLENDER AG, D-46395 Bocholt (DE)
(72) Erfinder: SCHÄFER, Wilhelm, F., D-58452 Witten (DE)
(74) Vertreter: Radünz, Ingo, Dipl.-Ing.
(86) Internationale Anmeldenummer: DE9601907
(87) Internationale Veröffentlichungsnummer: WO9713682

(56) Entgegenhaltungen:
- CH-A- 173 968
- DE-U- 9 007 262
- US-A- 1 646 646
- US-A- 2 556 678
- US-A- 2 812 840
- MARINE ENGINEERS REVIEW, August 1995, LONDON, Seite 20 XP002028952 "Multi-mode coupling offers emergency propulsion"
- MARINE ENGINEERS REVIEW, Juni 1993, LONDON, Seiten 35-36, XP002028953 "Emergency propulsion availability exploiting the gensets and electric motor"

## Beschreibung

Die Erfindung betrifft einen Schiffsantrieb bestehend aus einer Antriebsmaschine und einer damit direkt verbundenen mit einem Propeller versehenen Propellerwelle gemäß dem Gattungsbegriff des Hauptanspruches.

Schiffsantriebe mit nur einer Antriebsmaschine können bei Störungen an dieser oder gar bei deren Ausfall zu einem erheblichen Risiko für die Sicherheit des Schiffes werden. Schlechtestenfalls führt dies zur Manövrierunfähigkeit des Schiffes bis hin zum möglichen Totalverlust. Insbesondere bei Schiffen, die gefährliche bzw. die Umwelt stark in Mitleidenschaft ziehende Güter transportieren, hat daher die permanente Manövrierfähigkeit des Schiffes auch in Notsituationen höchste Priorität.

Als einfachste Lösung bietet sich der Einbau eines Zusatzantriebes in der Propellerwelle an. Dieser Zusatzantrieb besteht aus einem Elektromotor, der über ein Getriebe die Propellerwelle bzw. den Propeller antreibt, wobei in diesem Fall die Propellerwelle von der defekten Antriebsmaschine mittels einer Trennvorrichtung abgekoppelt werden muß. Andererseits muß aber der bei diesem Hilfs- oder Notbetrieb vorhandene geringere Propellerschub im Vergleich zum Normalbetrieb trotzdem in den Schiffskörper eingeleitet werden.

Eine solche Lösung ist dem Prospekt der Firma Lohmann & Stolterfoht FLESALUS" (Flexibles Sicherheits-Antriebssystem für Schiffe) RDE 75153 von 12.93 zu entnehmen. Bei dieser Konstruktion übernimmt eine pneumatisch schaltbare Zahnkupplung die Trennung von der hier nicht dargestellten Antriebsmaschine und dem hier ebenfalls nicht dargestellten Propeller. Gleichzeitig ist diese Zahnkupplung auch das Drucklager für die Übertragung des Propellerschubes. Nachteilig bei dieser Lösung ist, daß die Zahnkupplung ein Spiel aufweist und insofern die Gefahr besteht, daß auftretende Schwingungen schwer zu beherrschen sind. Nachteilig ist auch, daß für die Zahnkupplung in Verbindung mit dem Drucklager ein eigenes Fundament benötigt wird, um die Kräfte in den Schiffsrumpf einleiten zu können.

Aus der CH 173 968 ist eine kombinierte Schiffsantriebsanlage bekannt, bei der beispielsweise eine Kolbenmaschine und eine Turbine auf die Propellerwelle schaltbar sind. Um bei einem plötzlichen Stillstand der Propellerwelle eine Beschädigung der Antriebsaggregate zu vermeiden, ist zwischen dem Getriebe und dem Propeller eine Sicherheitskupplung vorgesehen, die bei Überschreitung eines vorgegebenen Drehmomentes die Maschinenanlage vollständig von der Propellerwelle trennt.

Aufgabe der Erfindung ist es, einen Schiffsantrieb mit einer Antriebsmaschine und direkt angetriebener Propellerwelle sowie einem Zusatzantrieb für den Hilfs- oder Notbetrieb anzugeben, dessen geringerer Propellerschub spielfrei für die Komponenten der Trennvorrichtung in den Schiffskörper eingeleitet werden kann und dafür kein separates Fundament erforderlich ist.

Diese Aufgabe wird mit den im kennzeichnenden Teil des Hauptanspruches angegebenen Merkmalen gelöst. Vorteilhafte Weiterbildungen sind Bestandteil von Unteransprüchen.

Kern der Erfindung ist die Verknüpfung einer an sich bekannten spielfreien Kupplung (siehe L&S Mitteilung 84, lX/82) mit einem spielfreien Hilfsdrucklager, das beim Hilfs- oder Notbetrieb des Schiffes aktivierbar ist. Mittels dieses Hilfsdrucklagers wird der verringerte Propellerschub auf ein in der Antriebsmaschine angeordnetes Drucklager übertragen. Vorzugsweise ist die Kupplung als eine an sich bekannte hydraulisch wirkende konische Bolzenkupplung ausgebildet. Die besondere Ausgestaltung des Hilfsdrucklagers garantiert, daß die Komponenten der Kupplung von Einflüssen des Propellerschubes freigehalten werden, so daß eine spielfreie Positionierung aller Teile gewährleistet ist.

Die erfindungsgemäße Lösung hat den Vorteil, daß Drehmoment- und Schubübertragung eindeutig getrennt sind, wobei in beiden Fällen die absolute Spielfreiheit der einzelnen Komponenten oberste Forderung ist wegen der großen Drehmoment- und Schubschwankungen beim üblichen Antrieb mit Zweitaktmotoren. Als weiterer Vorteil der erfindungsgemäßen Lösung ist zu nennen, daß die Kupplung kein separates Fundament erfordert. Dies wiederum hat zur Folge, daß die beiden Drucklager, d. h. das in der Antriebsmaschine und das mit der Kupplung verknüpfte Hilfsdrucklager, sich gegenseitig nicht beeinflussen können.

In der Zeichnung wird anhand eines Ausführungsbeispiels das erfindungsgemäße Hilfsdrucklager näher erläutert. Es zeigen:
- Figur 1: einen halbseitigen Längsschnitt durch einen erfindungsgemäß ausgebildeten Schiffsantrieb;
- Figur 2: einen Schnitt in Richtung A-A in Figur 1

In Figur 1 ist in einem halbseitigen Längsschnitt der erfindungsgemäß ausgebildete Teilbereich eines Schiffsantriebes dargestellt. Die hier nicht dargestellte Antriebsmaschine, im Regelfall ein Diesel-Langsamläufer ist über einen antriebsseitigen Flansch 1 und eine noch näher zu erläuternde schaltbare spielfreie Kupplung 2 mit einem integrierten Hilfsdrucklager 3 mit einer Propellerzwischenwelle 4 verbunden. Die Verbindung der Propellerzwischenwelle 4 mit der eigentlichen Propellerwelle einschließlich des daran befestigten Propellers sind hier nicht dargestellt. Wesentlich ist nur, daß es sich hier um einen sogenannten Direktantrieb handelt, bei dem die Einstellung der gewünschten Propellerdrehzahl über eine Regelung der Drehzahl der Antriebsmaschine erfolgt. Die Anordnung eines Getriebes zwischen Antriebsmaschine und Propeller ist hier nicht erforderlich. Damit das Schiff auch bei Ausfall der Antriebsmaschine weiterhin manövrierfähig bleibt, ist ein Zusatzantrieb vorgesehen. Dieser besteht aus einer wahlweise als Motor oder Generator zu betreibenden elektrischen Maschine 42, die über eine Kupplung 43 mit einem Getriebe 5 verbunden ist. In diesem Ausführungsbeispiel ist das Getriebe 5 als Einganggetriebe ausgebildet und das große Zahnrad 6 ist auf einer Hülse 7 befestigt, die die Propellerzwischenwelle 4 umgreift. Die Verbindung des Getriebes 5 mit der Propellerzwischenwelle 4 erfolgt über eine hochelastische Kupplung 8, die mittels eines ringförmigen Flansches 9 mit der Propellerzwischenwelle 4 verbunden ist. Zur Befestigung der schaltbaren Kupplung 2 und des Hilfsdrucklagers 3 ist zwischen der Propellerzwischenwelle 4 und dem antriebsseitigen Flansch 1 eine Druckwelle 10 angeordnet.

Die schaltbare spielfreie Kupplung 2 ist in bekannter Weise als Bolzenkupplung ausgebildet. Sie besteht aus einem äußeren Ringflansch 11, einem inneren Ringflansch 12, einem Gegenhalterflanschring 13 und konischen Bolzen 14. Ein Ringhalterflansch 15 übernimmt die Halterung und die Führung für die konischen Bolzen 14, wobei die konischen Bolzen 14 mittels spezieller Haltermuttern 16 gegen den Ringhalterflansch 15 verspannt sind. Die Endstellung für den geöffneten Zustand der Bolzenkupplung 2 wird durch einen mit einem Anschlag 17 versehenen Bolzen 18 festgelegt. Die Einzelheiten der Darstellung der hydraulischen Verschiebung der konischen Bolzen 14 wurde hier weggelassen, da sie nicht erfindungswesentlich sind. Die Drehmomentübertragung der eingerückten Bolzenkupplung 2 auf die Druckwelle 10 bzw. die Propellerzwischenwelle 4 erfolgt über einen im Querschnitt U-förmig ausgebildeten Flansch 19, der über eine Schraubverbindung 20 mit der Druckwelle 10 verbunden ist.

Erfindungsgemäß ist in der an sich bekannten Bolzenkupplung 2 ein spielfreies Hilfsdrucklager 3 integriert. Dieses weist folgende Elemente auf. Über eine Schraubverbindung 21 ist der antriebsseitige Flansch 1 der hier nicht dargestellten Antriebsmaschine mit einem ringförmig ausgebildeten Flansch 22 verbunden, der wiederum über eine Schraubverbindung 23 mit dem bereits erwähnten äußeren Ringflansch 11 der Bolzenkupplung 2 verbunden ist. Der Ringflansch 22 des Hilfsdrucklagers 3 stützt sich über ein Lager 24 auf der Druckwelle 10 ab. An diesem Ringflansch 22 ist auf der Innenseite ein Druckbund 25 spielfrei anpreßbar. Die axiale Verschiebungsmöglichkeit erfolgt über einen konischen Anzug sowohl auf der Druckwelle 10 als auch in der Bohrung des Druckbundes 25. Die axiale Positionierung des Druckbundes 25 erfolgt über eine Kontermutter 35, die auf einem Gewindeabschnitt der Druckwelle 10 angeordnet ist. Auf der anderen Seite wird der Druckbund 25 gehalten durch einen abgewinkelten Flansch 26, der sich über ein Lager 27 auf der Druckwelle 10 abstützt. Zwischen dem zuletzt erwähnten Flansch 26 und dem Druckbund 25 einerseits sowie dem Druckbund 25 und dem Ringflansch 22 andererseits ist je eine Ringscheibe 28, 29 angeordnet, die mit Drucksteinen versehen sind. Der abgewinkelte Flansch 26 ist über Schrauben 30 mit dem Ringflansch 22 verbunden. Diese Schraubverbindung ist mittels einer Mutter 31 gesichert, wobei zwischen der Mutter 31 und dem Ringflansch 22 ein Vorspannring 32 angeordnet ist. Dieser Vorspannring 32 wirkt mit einer Konterringmutter 33 zusammen. Die Konterringmutter 33 kann mittels eines hier nicht näher dargestellten Verstellmechanismus 34 gelöst und verspannt werden. Eine mögliche Ausführungsform ist als Einzelheit in Figur 2 dargestellt.

Die Schmierung der bereits erwähnten Lagerstellen 24, 27 erfolgt in der Weise, daß bei ausgerückter Bolzenkupplung 2 und stillstehendem antriebsseitigem Flansch 1 durch einen im Flansch 1 radial verlaufenden Kanal 36 einer in der Druckwelle 10 verlaufenden Zentralbohrung 37 und davon abzweigenden radial verlaufenden Kanälen 38, 39 den bereits genannten Lagerstellen 24, 27 Schmiermittel zugeführt wird. Im antriebsseitigen Flansch 1 ist darüber hinaus noch ein weiterer radial verlaufender Kanal 40 vorgesehen, der im Zwischenraum 41 zwischen dem antriebsseitigen Flansch 1 und der Druckwelle 10 mündet. In diesem Zwischenraum 41 wird bei Trennung des Hilfsdrucklagers 3 ein Fluid gepumpt, um das Trennen zu unterstützen.

## Patentansprüche

1. Schiffsantrieb bestehend aus einer Antriebsmaschine und einer damit direkt verbundenen mit einem Propeller versehenen Propellerwelle, deren Schub von einem Drucklager aufgenommen wird sowie einem Zusatzantrieb, bestehend aus einer wahlweise als Generator oder Motor zu betreibenden elektrischen Maschine, die über eine Kupplung mit einem Getriebe verbunden ist und ein Zahnrad des Getriebes die Propellerwelle umschließt und mit ihr über eine flexible Kupplung verbunden ist, wobei zwischen Getriebe und Antriebsmaschine auf einem Abschnitt der Propellerwelle eine den Propellerschub übertragende schaltbare Kupplung angeordnet ist,
dadurch gekennzeichnet,
daß die auf einem separaten Abschnitt (10) der Propellerwelle angeordnete Kupplung (2) spielfrei ist und mit einem spielfreien Hilfsdrucklager (3) verknüpft ist, das bei Hilfs- oder Notbetrieb des Schiffes aktivierbar ist, wobei der entsprechend verringerte Propellerschub über das Hilfsdrucklager (3) auf ein in der Antriebsmaschine angeordnetes Drucklager in den Schiffsrumpf eingeleitet wird.

2. Schiffsantrieb nach Anspruch 1,
dadurch gekennzeichnet,
daß im Normalbetrieb der antriebsseitige Flansch (1) der Antriebsmaschine über eine Schraubverbindung (21) mit einem ringscheibenförmigen Flansch (22) verbunden ist, der wiederum über eine Schraubverbindung (23) mit der an sich bekannten drehmomentübertragenden Kupplung (2) verbunden ist.

3. Schiffsantrieb nach den Ansprüchen 1 und 2,
dadurch gekennzeichnet,
daß bei Vorwärtsfahrt des Schiffes zur Übertragung des verringerten Propellerschubes auf der zwischen Propellerwelle (4) und antriebsseitigem Flansch (1) angeordneten Druckwelle (10) ein aufgezogener Druckbund (25) angeordnet ist, der über eine mit Vorwärtsdrucksteinen versehene Ringscheibe (29) mit dem ringscheibenförmigen Flansch (22) zusammenwirkt.

4. Schiffsantrieb nach den Ansprüchen 1 und 2,
dadurch gekennzeichnet,
daß bei Rückwärtsfahrt des Schiffes zur Übertragung des verringerten Propellerschubes auf der zwischen Propellerwelle (4) und antriebsseitigem Flansch (1) angeordneten Druckwelle (10) ein aufgezogener Druckbund (25) angeordnet ist, der über eine mit Rückwärtsdrucksteinen versehene Ringscheibe (28) mit einem abgewinkelten Halteflansch (26) zusammenwirkt, wobei der Halteflansch (26) über eine Schraubverbindung (30) mit dem ringscheibenförmigen Flansch (22) verbunden ist.

5. Schiffsantrieb nach Anspruch 3 oder 4,
dadurch gekennzeichnet,
daß der Druckbund (25) mittels einer Kontermutter (35) positionierbar ist.

6. Schiffsantrieb nach Anspruch 4,
dadurch gekennzeichnet,
daß die Schraubverbindung (30) mit einer Mutter (31) gesichert ist, die über einen Axialvorspannring (32) und einer damit zusammenwirkenden Konterringmutter (33) mit dem ringscheibenförmigen Flansch (22) verbunden ist.

7. Schiffsantrieb nach Anspruch 3 oder 4,
dadurch gekennzeichnet,
daß die Schmierung der Lagerstellen der Druckwelle (10) über einen im antriebsseitigen stillstehenden Flansch (1) angeordneten radial verlaufenden Kanal (36) erfolgt, der mit einem durch die Druckwelle (10) führenden in der Mittelachse liegenden Kanal (37) verbunden ist, wobei der Zentralkanal (37) wiederum radial verlaufende Abzweige (38, 39) zu den Lagerstellen (24, 27) aufweist.

8. Schiffsantrieb nach Anspruch 7,
dadurch gekennzeichnet,
daß die dem Antriebsflansch (1) zugewandte Lagerstelle (24) der Druckwelle (10) als zentrierendes Lager ausgebildet ist.

9. Schiffsantrieb nach Anspruch 7,
dadurch gekennzeichnet,
daß im antriebsseitigen stillstehenden Flansch (1) ein radial verlaufender Kanal (40) angeordnet ist, der im Zwischenraum zwischen Druckwelle (10) und antriebsseitigem Flansch (1) mündet.

10. Schiffsantrieb nach Anspruch 1,
dadurch gekennzeichnet,
daß das Getriebe (5) als Ein- oder Zweiganggetriebe ausgebildet ist.

## Claims

1. Ship drive consisting of a drive engine and a propeller shaft which is directly connected therewith and provided with a propeller and the thrust of which is absorbed by a thrust bearing, as well as an auxiliary drive consisting of an electric engine which is to be selectably operated as a generator or motor and which is connected by way of a clutch with a gear transmission, and a gearwheel of the gear transmission surrounds the propeller shaft and is connected therewith by way of a flexible coupling, wherein a switchable clutch transmitting the propeller thrust is arranged between the gear transmission and drive engine on a portion of the propeller shaft, characterised in that the clutch (2) arranged on a separate portion (10) of the propeller shaft is play-free and linked with a play-free auxiliary thrust bearing (3) which is activatable in the case of auxiliary or emergency operation of the ship, wherein the correspondingly reduced propeller thrust is introduced by way of the auxiliary thrust bearing (3) into a thrust bearing, which is arranged in the drive engine, in the ship hull.

2. Ship drive according to claim 1, characterised in that in normal operation the flange (1), which is at the drive side, of the drive engine is connected by way of a screw connection (21) with an annular plate-shaped flange (22), which in turn is connected by way of a screw connection (23) with the clutch (2), which is known per se and transmits torque.

3. Ship drive according to claims 1 and 2, characterised in that in the case of forward travel of the ship a drawn-on collar (25) is arranged on the thrust shaft (10), which is arranged between propeller shaft (4) and flange (1) at the drive side, for transmission of the reduced propeller thrust and co-operates with the annular plate-shaped flange (22) by way of an annular plate (29) provided with forward thrust blocks.

4. Ship drive according to claims 1 and 2, characterised in that in the case of reverse travel of the ship a drawn-on collar (25) is arranged on the thrust shaft (10), which is arranged between propeller shaft (4) and flange (1) at the drive side, for transmission of the reduced propeller thrust and co-operates with a bent-over retaining flange (26) by way of an annular plate (28) provided with rearward thrust blocks, wherein the retaining flange (26) is connected with the annular plate-shaped flange (22) by way of a screw connection (30).

5. Ship drive according to claim 3 or 4, characterised in that the thrust collar (25) is positionable by means of a lock nut (35).

6. Ship drive according to claim 4, characterised in that the screw connection (30) is secured by a nut (31), which is connected with the annular plate-shaped flange (22) by way of an axial biassing ring (32) and a lock nut (33) cooperating therewith.

7. Ship drive according to claim 3 or 4, characterised in that the lubrication of the bearing locations of the thrust shaft (10) is effected by way of a radially extending channel (36), which is arranged in the stationary flange (1) at the drive side and which is connected with a channel (37) leading through the thrust shaft (10) and lying in the centre axis, wherein the central channel (37) in turn has radially extending branches (38, 39) to the bearing locations (24, 27).

8. Ship drive according to claim 7, characterised in that the bearing location (24), which faces the drive flange (1), of the thrust shaft (10) is constructed as a centring bearing.

9. Ship drive according to claim 7, characterised in that a radially extending channel (40) is arranged in the stationary flange (1) at the drive side and opens into the intermediate space between thrust shaft (10) and flange (1) at the drive side.

10. Ship drive according to claim 1, characterised in that the gear transmission (5) is constructed as a single-stage or two-stage gear transmission.

## Revendications

1. Système de propulsion de navire constitué d'un moteur de propulsion et d'un arbre lui étant directement relié, équipé d'une hélice, dont la poussée est supportée par un palier de butée, ainsi que par un entraînement supplémentaire constitué d'un moteur électrique, fonctionnant au choix comme générateur ou comme moteur relié, par l'intermédiaire d'un accouplement, à une transmission, et une roue dentée, appartenant à la transmission, entourant l'arbre d'hélice et lui étant reliée par l'intermédiaire d'un accouplement flexible, entre la transmission et le moteur de propulsion, un accouplement disposé sur un tronçon de l'arbre d'hélice pouvant être couplé et transmettant la poussée de l'hélice, caractérisé en ce que l'accouplement (2) disposé sur un tronçon séparé (10) de l'arbre d'hélice est sans jeu et combiné à un palier de butée auxiliaire (3) sans jeu, activé lorsque le navire se trouve en fonctionnement auxiliaire ou de secours, la poussée d'hélice, réduite de manière correspondante, étant introduite dans la coque du navire sur un palier de butée disposé dans le moteur de propulsion, par l'intermédiaire du palier de butée auxiliaire (3).

2. Système de propulsion de navire selon la revendication 1, caractérisé en ce qu'en cas de fonctionnement normal, la bride (1) située côté entraînement du moteur de propulsion est reliée par une liaison à vissage (21) à une bride (22) en forme de disque annulaire qui à son tour est reliée à l'accouplement (2) transmettant le couple, connu en soi, par l'intermédiaire d'une liaison à vissage (23).

3. Système de propulsion de navire selon les revendications 1 et 2, caractérisé en ce que, en cas de marche avant du navire, une collerette de butée (25) faisant saillie, coopérant avec la bride (22) en forme de disque annulaire par l'intermédiaire d'un disque annulaire (29) doté de patins de butée avant assure la transmission de la poussée réduite de l'hélice, sur l'arbre de butée (10) disposé entre l'arbre d'hélice (4) et la bride (1) située côté entraînement.

4. Système de propulsion de navire selon les revendications 1 et 2, caractérisé en ce qu'en cas de marche arrière du navire, une collerette de butée (25) faisant saillie, coopérant par l'intermédiaire d'un disque annulaire (28) doté de patins de butée arrière, avec une bride de maintien (26) coudée, la bride de maintien (26) étant reliée à la bride (22) en forme de disque annulaire par l'intermédiaire d'une liaison vissée (30,).assure la transmission de la poussée réduite de l'hélice sur l'arbre de butée (10) disposé entre l'arbre d'hélice (4) et la bride (1) située côté entraînement.

5. Système de propulsion de navire selon la revendication 3 ou 4, caractérisé en ce que la collerette de butée (25) est positionnable au moyen d'un contre-écrou (35).

6. Système de propulsion de navire selon la revendication 4, caractérisé en ce que la liaison vissée (30) est assurée avec un écrou (31) relié à la bride (22) en forme de disque annulaire, par l'intermédiaire d'un anneau à précontrainte axiale (32) et d'un contre-écrou annulaire (33) coopérant avec lui.

7. Système de propulsion de navire selon la revendication 3 ou 4, caractérisé en ce que la lubrification des points de tourillonnement de l'arbre de butée (10) s'effectue par l'intermédiaire d'un canal (36), disposé dans une bride (1) assujettie côté entraînement, relié à un canal (37) disposé dans l'axe médian et passant à travers l'arbre de butée (10), le canal central (37) présentant à son tour des ramifications (38, 39) s'étendant radialement allant vers les points de tourillonnement (24, 27).

8. Système de propulsion de navire selon la revendication 7, caractérisé en ce que le point de tourillonnement (24) tourné vers la bride d'entraînement (1) de l'arbre de butée (10) est réalisé sous la forme de palier centreur.

9. Système de propulsion de navire selon la revendication 7, caractérisé en ce que dans la bride (1), assujettie du côté entraînement, est réalisé un canal (40) qui débouche dans l'espace intermédiaire constitué entre l'arbre de butée (10) et la bride (1) située côté entraînement.

10. Système de propulsion de navire selon la revendication 1, caractérisé en ce que la transmission (5) est réalisée sous forme de transmission à une ou deux vitesses.
